# EUROPÄISCHE PATENTSCHRIFT

(11) **EP 1 488 711 B1**
(45) Veröffentlichungstag und Bekanntmachung des Hinweises auf die Patenterteilung: **07.12.2005**
(21) Anmeldenummer: 03013931.5
(22) Anmeldetag: 20.06.2003
(51) Int. Cl.: A24C 5/20, A24C 5/31

(54) **Verfahren und Vorrichtung zum Betreiben einer Maschine der tabakverarbeitenden Industrie**
Process and apparatus for operating a machine of the tobacco processing industry
Procédé et dispositif pour la mise en oeuvre d'une machine de l'industrie du tabac

(43) Veröffentlichungstag der Anmeldung: 22.12.2004
(73) Patentinhaber: Hauni Maschinenbau AG, 21033 Hamburg (DE)
(72) Erfinder: Schafforz, Mathias, 21033 Hamburg (DE)
(74) Vertreter: Seemann, Ralph

(56) Entgegenhaltungen:
- EP-A- 0 732 287
- WO-A-00/71332
- LU-A- 46 676
- US-A- 4 081 312
- US-A- 4 648 409

## Beschreibung

Die Erfindung betrifft ein Verfahren zum Betreiben einer Maschine der tabakverarbeitenden Industrie, wobei wenigstens ein Hüllmaterialstreifen, der zum Umhüllen eines Strangs aus rauchbarem Material oder Filtermaterial vorgesehen ist, auf seinem Förderweg von einem Hüllmaterialstreifenvorrat zu einer Formateinrichtung der Maschine in wenigstens einer vorgebbaren Position fixiert wird, um anschließend von der vorgebbaren Position weitergefördert zu werden.

Die Erfindung betrifft ferner eine Vorrichtung zum Zuführen wenigstens eines Hüllmaterialstreifens auf einem Förderweg zu einem Zuführelement, das den wenigstens einen Hüllmaterialstreifen zu wenigstens einem Strang aus rauchbarem Material oder Filtermaterial der tabakverarbeitenden Industrie zuführt, wobei ein den wenigstens einen Hüllmaterialstreifen zerteilendes Trennelement vorgesehen ist, und wobei ein Fixierelement vorgesehen ist, mittel dem ein Ende des zerteilten Hüllmaterialstreifens fixierbar ist.

Aus der DE 36 00 321 C2, die der US 4,648,409 A entspricht, ist eine Papierbahn-Zuführungsvorrichtung für eine Maschine zur Zigarettenherstellung bekannt. Hierbei ist eine Saugtrommel zum Fördern wenigstens einer Papierbahn zu einem Formatband vorgesehen. Mittels einer Betätigungsvorrichtung, auf der ein Messer vorgesehen ist, ist es möglich, die Papierbahn dann abzuschneiden, wenn nach einem Start der Zigarettenherstellmaschine der auf dem Zigarettenpapier aufgebrachte Aufdruck nicht mehr fehlerhaft ist. Bei dieser Vorrichtung wird also ein so genannter Anfahrschuss bzw. der Ausschuss bei der Wiederinbetriebnahme beseitigt. Bei der Wiederinbetriebnahme bzw. beim Wiederanfahren der Maschine zur Zigarettenherstellung ist ein manueller Eingriff zum Einfädeln der Papierbahn nach einem Maschinenstillstand notwendig.

Bei einem Abriss des Hüllmaterialstreifens und auch bei einer ersten Inbetriebnahme der Strangmaschine ist es nötig, manuell den Hüllmaterialstreifen einem Zuführelement zuzuführen, so dass der Hüllmaterialstreifen zu einem Formatband und schließlich zu einem Format gefördert wird. Auch in der genannten DE 36 00 321 C2 ist eine manuelle Zufuhr nach einer Produktionsunterbrechung notwendig.

Dieses ist relativ zeitaufwendig und insbesondere bei Zweistrangmaschinen störend und führt auch zu fehlerhaften Zigarettensträngen bzw. Filtersträngen. Hierbei ist insbesondere an Betriebsunterbrechungen zu denken, nach denen regelmäßig die Hüllmaterialstreifen in entsprechende Elemente eingefädelt werden müssen. Ferner ist es nachteilig, dass bei einem nicht gewollten Riss im Hüllmaterialstreifen eine undefinierte Hüllmaterialstreifenmenge in der Maschine bei einem Stillstand dieser verbleiben kann.

Um diesen Nachteilen entgegen zu wirken, wurde von der Anmelderin ein Verfahren und eine entsprechende Vorrichtung erfunden, die in der deutschen Patentanmeldung mit dem Aktenzeichen DE 102 05 055 mit dem Titel "Verfahren und Vorrichtung zum Fördern eines Hüllstreifens in einer Maschine der tabakverarbeitenden Industrie" formuliert ist und am 07.02.2002 beim Deutschen Patent- und Markenamt eingereicht wurde. Hierbei wurde für ein automatisches Anfahren bzw. wieder Inbetriebnehmen einer Maschine der tabakverarbeitenden Industrie der Hüllmaterialstreifen in einer vorgebbaren Position fixiert, um anschließend von der vorgebbaren Position weiter gefördert zu werden. Es war auch vorgesehen, entsprechend den Hüllmaterialstreifen zu schneiden bzw. allgemein abzutrennen. Hierzu ist beispielsweise ein Messer oder ein Laser vorgesehen.

Wenn in der Vorrichtung gemäß der DE 102 05 055 zwischen dem Fixierelement und dem Formatband ein Papierriss geschieht, ist es schwierig, den Hüllmaterialstreifen, der zwischen der Fixierstelle und dem Formatband liegt, zu entsorgen.

Demgegenüber ist es Aufgabe der vorliegenden Erfindung, bei einem entsprechenden Verfahren zum Betreiben einer Maschine der tabakverarbeitenden Industrie und einer entsprechenden Vorrichtung eine gute Funktionalität zu ermöglichen, wenn insbesondere ein Papierriss zwischen einer Fixierstelle und einem Formatband geschieht.

Gelöst wird diese Aufgabe durch ein Verfahren zum Betreiben einer Maschine der tabakverarbeitenden Industrie, wobei wenigstens ein Hüllmaterialstreifen, der zum Umhüllen eines Strangs aus rauchbarem Material oder Filtermaterial vorgesehen ist, auf seinem Förderweg von einem Hüllmaterialstreifenvorrat zu einer Formateinrichtung der Maschine in wenigstens einer vorgebbaren Position fixiert wird, um anschließend von der vorgebbaren Position weitergefördert zu werden, wobei vor der Fixierung in der vorgebbaren Position der wenigstens eine Hüllmaterialstreifen in einen Absaugkanal, der von dem Förderweg abzweigt, gesaugt wird.

Durch das erfindungsgemäße Verfahren werden die Hüllmaterialstreifen gleichmäßig auf Spannung gehalten, bevor diese fixiert werden, so dass ein definiertes Fixieren möglich ist. Nach dem definierten Fixieren ist die Zuführung zu dem rauchbaren Material bzw. dem Filtermaterial sicher möglich.

Wenn der wenigstens eine Hüllmaterialstreifen kurz vor dem Absaugkanal eingerissen wird, kann bei Störungen, wie beispielsweise Geschwindigkeitsunterschiede zwischen dem Tabakstrang und dem Hüllmaterialstreifen im Lauf bzw. Unterschieden in der Anhaltezeit der Verteileinheit und der Strangeinheit, die beispielsweise zu einem Hüllmaterialstreifenriss oder einem Strangriss führen können, ein sicheres Weiterführen des Betriebs der Maschine der tabakverarbeitenden Industrie gewährleistet sein. Vorzugsweise geschieht das Einreißen mittels Druckluft.

Wenn bei einer Zweistrangmaschine ein Hüllmaterialstreifen gerissen ist, ist es sinnvoll auch den zweiten Hüllmaterialstreifen reißen zu lassen. Hierzu ist vorgesehen, den zweiten Hüllmaterialstreifen kurz vor dem Absaugkanal einzureißen.

Nachdem der überschüssige Umhüllungsmaterialstreifen abgesaugt wurde, wird das Saugen in den Absaugkanal beendet.

Ein sehr genaues Zuführen des Hüllmaterialstreifens ist dann gegeben, wenn der wenigstens eine Hüllmaterialstreifen geschnitten wird. Dies geschieht insbesondere anschließend. Der Hüllmaterialstreifen wird vorzugsweise danach zur Formateinrichtung gefördert.

In einer besonders bevorzugten Ausgestaltung des erfindungsgemäßen Verfahrens wird der Absaugkanal durch einen Luftvorhang verschlossen. Durch den Luftvorhang wird verhindert, dass der Hüllmaterialstreifen unbeabsichtigt in den Absaugkanal gelangt bzw. gegen eine entsprechende Kante des Absaugkanals stößt, so dass eine definierte Förderung des Hüllmaterialstreifens nicht mehr möglich wäre. Vorzugsweise wird das erfindungsgemäße Verfahren in einer Zweistrang- oder in einer Vierstrangmaschine verwendet, in der zwei bzw. vier Hüllmaterialstreifen gefördert werden.

Bei einer Einstrangmaschine geschieht üblicherweise kein absichtliches Einreißen des Materialstreifens sondern in den allermeisten Fällen lediglich ein Schneiden und Fixieren und ein Absaugen des Hüllmaterialstreifenrestes, der sich zwischen dem Fixierelement und dem Formatband befindet.

Die Aufgabe wird ferner durch eine Vorrichtung zum Zuführen wenigstens eines Hüllmaterialstreifens auf einem Förderweg zu einem Zuführelement, das den wenigstens einen Hüllmaterialstreifen zu wenigstens einem Strang aus rauchbarem Material oder Filtermaterial der tabakverarbeitenden Industrie zuführt, gelöst, wobei ein erstes den wenigstens einen Hüllmaterialstreifen zerteilendes Trennelement vorgesehen ist, und wobei ein Fixierelement vorgesehen ist, mittels dem ein Ende des zerteilten Hüllmaterialstreifens fixierbar ist, wobei ein Absaugkanal vorgesehen ist, der von dem Förderweg abzweigt.

Durch Verwendung des Absaugkanals ist es möglich, Hüllmaterialstreifen bei einem Anschnitt oder bei einem Papierriss definiert abzusaugen, so dass etwaige Hüllmaterialstreifenreste nicht auf dem Förderweg zu einem Zuführelement verbleiben, so dass wenig Störungen beim Betrieb der Maschine der tabakverarbeitenden Industrie gegeben sind.

Vorzugsweise ist in dem Absaugkanal wenigstens eine erste Luftdüse vorgesehen, mittels der ein entsprechender Saugdruck bzw. Förderluftstrom gebildet wird. Wenn wenigstens ein zweites Trennelement vorgesehen ist, kann bei etwaigen Störungen, die vorstehend schon genannt wurden, definiert der Hüllmaterialstreifen zerrissen werden. Vorzugsweise umfasst das zweite Trennelement eine zweite Luftdüse.

Wenn wenigstens eine dritte Luftdüse zur Erzeugung eines Luftvorhangs vorgesehen ist, kommt es bei der Zuführung des Hüllmaterialstreifens zu dem Zuführelement zu wenig bis gar keinen Störungen mehr.

Vorzugsweise ist je Hüllmaterialstreifen eine erste Luftdüse und/oder ein erstes Trennelement und/oder eine dritte Luftdüse und/oder ein zweites Trennelement vorgesehen. In diesem Fall kann jeder Hüllmaterialstreifen definiert gefördert werden.

Eine besonders einfache und elegante Ausgestaltung ist dann gegeben, wenn das Fixierelement in dem ersten Trennelement umfasst ist. Vorzugsweise ist das Fixierelement stromaufwärts zum ersten Trennelement angeordnet.

Eine erfindungsgemäße Strangmaschine, insbesondere Filterstrangmaschine oder Zigarettenstrangmaschine umfasst wenigstens eine erfindungsgemäße Zuführvorrichtung, die vorstehend beschrieben wurde.

Die Erfindung wird nachstehend ohne Beschränkung des allgemeinen Erfindungsgedankens anhand von Ausführungsbeispielen unter Bezugnahme auf die Zeichnungen beschrieben. Bezüglich aller im Text nicht näher erläuterten erfindungsgemäßen Einzelheiten wird ausdrücklich auf die Zeichnungen verwiesen. Es zeigen:
- Fig. 1: eine schematische Schnittdarstellung einer erfindungsgemäßen Zuführvorrichtung in einem ersten Verfahrenszustand, nämlich beim Anfahren der Strangmaschine,
- Fig. 2: eine schematische dreidimensionale Darstellung der erfindungsgemäßen Zuführvorrichtung,
- Fig. 3: eine Darstellung der Zuführvorrichtung aus Fig. 1 im Betriebszustand der Strangmaschine, und
- Fig. 4: eine schematische Darstellung der Zuführvorrichtung aus Fig. 1 in einem Verfahrensstadium, bei dem nach einem Hüllmaterialstreifenriss die Reste des Hüllmaterialstreifens aus der Zuführvorrichtung entfernt werden.

Fig. 1 zeigt eine schematische Querschnittsdarstellung einer erfindungsgemäßen Zuführvorrichtung 1 in einem ersten Verfahrenszustand. Das Prinzip des Zuführens eines Hüllmaterialstreifens bzw. Hüllstreifens von einem Hüllmaterialstreifenvorrat zu einer Formateinrichtung ist aus der DE 102 05 055 und der EP-A-1 334 666 sowie der US 2003 145 866 der Anmelderin bekannt. Um Wiederholungen zu vermeiden wird vollumfänglich auf diese Patentanmeldungen verwiesen.

Im Rahmen dieser Erfindung bedeutet Zuführen des wenigstens einen Hüllmaterialstreifens insbesondere den Transport eines Endes bzw. Anfangs des Hüllmaterialstreifens vom einem Hüllmaterialstreifenvorrat zu dem Strang aus rauchbarem Material oder Filtermaterial bzw. den entsprechenden Transport des abgetrennten Teils eines Hüllmaterialstreifens. Insbesondere ist auch ein Zuführen zu dem Strang zur Wiederinbetriebnahme der Strangmaschine gemeint. Im Rahmen dieser Erfindung wird unter dem Begriff Wiederinbetriebnehmen auch der Begriff Anfahren verstanden.

Der Teil der Strangmaschine, der in Fig. 1 dargestellt ist, umfasst insbesondere die Zuführvorrichtung 1, mittels der ein Hüllmaterialstreifen 10 in Form eines Zigarettenpapiers von einem Hüllmaterialstreifenvorrat in Form einer Bobine zunächst einem Zuführelement 11 in Form einer Umlenkrolle zuführbar ist, wobei der Hüllmaterialstreifen 10 im Folgenden oberhalb eines Gegenlagers 31 in Verbindung mit einen Tabakstrang 12 gebracht wird, der mittels eines Strangförderbandes 18 in Fig. 1 von rechts nach links (in Pfeilrichtung) gefördert wird. Für eine effektive Mitnahme des Hüllmaterialstreifenanfangs hat die Anmelderin Patente erlangt, nämlich beispielsweise die EP 0 595 118 B1, die der US 5,361,783 entspricht. Der Offenbarungsgehalt dieser Patente soll vollumfänglich in die Offenbarung dieser Patentanmeldung aufgenommen sein.

Um bei einem Anfahren bzw. bei einer Inbetriebnahme.der Maschi-, ne sicher zu stellen, dass der Anfang des Hüllmaterialstreifens 10 stromabwärts der Umlenkrolle 11 von dem zugehörigen Formatband 19 und dem zugehörigen Strang 12 mitgenommen wird, wurde bei den genannten Patenten vorgeschlagen, ein Verschiebelement vorzusehen, das oberhalb des Gegenlagers 31 angeordnet ist, und das beim Zuführen des Hüllmaterialstreifenanfangs zum Verringern des Abstandes zwischen dem Strangförderband 18 und dem Hüllmaterialstreifen 10 aktivierbar ist. Dieses Verschiebelement ist in den Figuren nicht dargestellt.

Nach Erreichen des Formatbandes 19, das um die Umlenkrolle 30 umgelenkt wird und einem Format 20 zum fortlaufenden Umhüllen des Stranges 12 mit dem Hüllmaterialstreifen 10 zugeführt wird, reicht die Reibkraft zwischen dem Formatband 19 und dem Hüllmaterialstreifen 10 aus, um diesen im Dauerbetrieb entsprechend zu transportieren. In Fig. 1 ist ferner in einer schematischen Schnittdarstellung in Seitenansicht die Zuführvorrichtung 1 weiter ausgeführt und zwar in Form eines Messers 13, das auf einer Befestigungsplatte 26 angebracht ist, die mittels eines Pneumatikzylinders 25 mit Stangenführung linear quer zur Förderrichtung des Hüllmaterialstreifens 10 bewegt werden kann.

Das Messer 13 gelangt in einen Wirkeingriff mit einer Schneidkante 22 zum Schneiden des Hüllmaterialstreifens 10. Es ist ferner ein Gegenlager 24 vorgesehen, gegen das die Andruckfläche 14 drückt. Beim Schneiden des Hüllmaterialstreifens 10 an der Schneidkante 22 wird das eine Ende des Hüllmaterialstreifens 10 mit der Andrückfläche 14 gegen eine Fläche des Gegenlagers 24 gedrückt und so der Hüllmaterialstreifen 10 gehalten. Ein Abschneiden und Fixieren des einen Endes des abgeschnittenen Hüllmaterialstreifens 10 geschieht beispielsweise bei einem Papierriss. *Bei einem Papierriss in nur einer Bahn wird vor dem Schneiden und Fixieren der anderen Bahn das Papier mittels des zweiten Trennelements 35 zertrennt.*

In Fig. 1 ist die Zuführvorrichtung 1 beim Anfahren der Maschine dargestellt. Dabei wird der Hüllmaterialstreifen 10 in einen Absaugkanal 42 eines Absaugrohrs 33 gezogen. Hierzu dient eine Luftströmung, die durch die erste Luftdüse 34 erzeugt wird. Unterstützen bzw. helfen kann eine Luftströmung, die durch die zweite Luftdüse 35 bzw. mehrere Luftdüsen 35 erzeugt wird.

Der stromaufwärtige Teil 10" wird beim ersten Inbetriebnehmen unten in die Zuführvorrichtung eingefädelt und dann mittels eines Luftstromes, der durch die vierten Luftdüsen 38 erzeugt wird, transportiert. Der Luftdruck im Absaugkanal 42 bewirkt, dass die Papierbahnen 10 gleichmäßig auf Spannung gehalten werden. In diesem Ausführungsbeispiel ist nur eine Einstrangmaschine dargestellt. Die entsprechenden Ausführungen gelten allerdings auch für eine Zwei- oder Vierstrangmaschine, wobei dann die entsprechenden Bahnen in Zeichenebene hintereinander angeordnet sind. Durch die gleichmäßige Spannung der Hüllmaterialstreifen 10 werden Längenunterschiede zwischen den Bahnen bei beispielsweise einer Zweistrangmaschine ausgeglichen und der Schneidvorgang kann erfolgen. Durch die gleichmäßige Spannung ist es auch möglich einen sehr genauen Schnitt zu erzielen. An der den Pneumatikzylinder mit Stangenführung umfassenden Antriebseinheit ist ein Messer 13 angeordnet und eine Andrückfläche 14, die auf einem entsprechenden Stempel zum Klemmen des Papiers bzw. des Hüllenmateriaistreifens angeordnet ist. Durch das Ausfahren der Antriebseinheit bzw. des Pneumatikzylinders mit Stangenführung 25 werden die Hüllmaterialstreifen gehalten und gleichmäßig sauber geschnitten.

Der Hüllmaterialstreifenabschnitt, der abgeschnitten wurde, wird direkt in den Absaugkanal 42 geleitet. Nun erfolgt eine Abschaltung der Absaugung und ein Luftvorhang 37 wird mittels einer oder mehrerer dritter Luftdüsen 36 aufgebaut. Beim Zurückfahren des Pneumatikzylinders 25 werden die Hüllmaterialstreifen durch den Luftstrom, der durch die dritte oder die dritten Luftdüsen 36 sowie die vierten Luftdüsen 38 erzeugt wird, der beispielsweise mit Luft angetriebene Umlenkrolle 11 der Zuführvorrichtung 1 bzw. des Einfädlers zum Tabakstrang 12 transportiert. Ferner sind fünfte Luftdüsen 39 vorgesehen, die zum Antreiben der Umlenkrolle 11 dienen.

Der Luftvorhang 37 und der Transport des Hüllmaterialstreifens 10 mit seinem stromaufwärtigen Teil 10' ist in Fig. 3 genauer dargestellt. Es ist der Betriebszustand der Strangmaschine und damit der entsprechenden Zuführvorrichtung 1 dargestellt.

Bei Störungen wie beispielsweise Geschwindigkeitsunterschieden zwischen dem Tabakstrang und dem Hüllmaterialstreifen oder bei Unterschieden in der Anhaltezeit der Verteilereinheit und der Strangeinheit, die zu einem Papier- oder Strangriss führen können, werden die Papierbahnen bzw. Hüllmaterialstreifen 10 durch Druckluft einer oder mehrerer vierter Luftdüsen 35 getrennt. Gleichzeitig wird die Absaugung in dem Absaugkanal 42 aktiviert. Dieser Vorgang erfordert kürzeste Schaltzeiten und Luftwege. Aus diesem Grund sind vier Schnellschaltventile 41, die beispielsweise von der Firma Festo, Deutschland, erhältlich sind, im Bereich des Gehäuses 27 und 28, das den Grundkörper 27 und den Deckel 28 umfasst, angeordnet. Je Hüllmaterialstreifen ist ein Ventil zum Absaugen und ein Ventil zum Durchtrennen vorgesehen.

In Fig. 2, in der die Schnellschaltventile 41 dargestellt sind, sind also jeweils zwei Ventile für zwei erste Luftdüsen 34 vorgesehen bzw. für vier erste Luftdüsen 34, wenn eine Zweistrangmaschine Verwendung findet und außerdem zwei weitere Schnellschaltventile 41 für zwei zweite Luftdüsen 35. Die Hüllmaterialstreifen werden durch den Luftstrom im Absaugkanal 42 wieder gleichmäßig auf Spannung gehalten und der Schneidvorgang kann erfolgen. Anschließend kann wieder der gleiche Vorgang von vorne beginnen, um den stromaufwärtigen Teil 10" des Zigarettenpapierstreifens, der abgeschnitten und fixiert wurde, wieder der Umlenkrolle 11 zuzuführen.

Sollte die Maschine der tabakverarbeitenden Industrie abgeschaltet werden, oder herrscht ein druckloser Maschinenzustand vor, kann nach dem Abschalten bzw. beim Abschalten der Maschine oder bei Störungen des Pneumatiksystems der Hüllmaterialstreifen 10 mechanisch in der Zuführeinrichtung 1 gehalten werden. Hierzu ist eine Druckfeder 40 vorgesehen, die bei Fehlen von Druckluft die Andruckfläche 14 gegen das Gegenlager 24 drückt.

Fig. 4 stellt den Betriebszustand dar, bei dem ein Papierstreifen 10, der zwischen dem Fixierelement 14 und dem Formatband 19 gerissen ist bzw. zerrissen wurden, in den Absaugkanal 42 gezogen wird, um so diesen störenden Papierstreifen 10 aus der Zuführvorrichtung 1 zu entfernen. Hierbei ist der stromaufwärtige Teil 10" in dem Fixierelement an der Andruckfläche 14 und dem Gegenlager 24 fixiert. Der sich oberhalb der Schneidkante 22 befindende Papierstreifen wurde abgeschnitten und befindet sich auch auf dem Weg zum Absaugkanal 42. In diesem Zustand sind die Luftdüsen 38 und 39 abgeschaltet.

### Bezugszeichenliste

- 1: Zuführvorrichtung
- 10: Zigarettenpapierstreifen
- 10': stromabwärtiger Teil des Zigarettenpapierstreifens
- 10": stromaufwärtiger Teil des Zigarettenpapierstreifens
- 11: Umlenkrolle
- 12: Tabakstrang
- 13: Messer
- 14: Andrückfläche
- 17: Bobine
- 18: Strangförderband
- 19: Formatband
- 20: Format
- 21: Transportluft
- 22: Schneidkante
- 24: Gegenlager
- 25: Pneumatikzylinder mit Stangenführung
- 26: Befestigungsplatte
- 27: Grundkörper
- 28: Deckel
- 30: Umlenkrolle
- 31: Gegenlager
- 33: Absaugrohr
- 34: erste Luftdüse
- 35: zweite Luftdüse
- 36: dritte Luftdüse
- 37: Luftvorhang
- 38: vierte Luftdüse
- 39: fünfte Luftdüse
- 40: Feder
- 41: Schnellschaltventil
- 42: Absaugkanal

## Patentansprüche

1. Verfahren zum Betreiben einer Maschine der tabakverarbeitenden Industrie, wobei wenigstens ein Hüllmaterialstreifen (10), der zum Umhüllen eines Strangs (12) aus rauchbarem Material oder Filtermaterial vorgesehen ist, auf seinem Förderweg von einem Hüllmaterialstreifenvorrat (17) zu einer Formateinrichtung (19, 20) der Maschine in wenigstens einer vorgebbaren Position (14) fixiert wird, um anschließend von der vorgebbaren Position (14) weitergefördert zu werden, **dadurch gekennzeichnet, dass** vor der Fixierung in der vorgebbaren Position (14) der wenigstens eine Hüllmaterialstreifen (10) in einen Absaugkanal (42), der von dem Förderweg abzweigt, gesaugt wird.

2. Verfahren nach Anspruch 1, **dadurch gekennzeichnet, dass** der wenigstens eine Hüllmaterialstreifen (10) kurz vor dem Absaugkanal (42) eingerissen wird.

3. Verfahren nach Anspruch 2, **dadurch gekennzeichnet, dass** das Einreißen mittels Druckluft geschieht.

4. Verfahren nach einem oder mehreren der Ansprüche 1 bis 3, **dadurch gekennzeichnet, dass** der wenigstens eine Hüllmaterialstreifen (10) geschnitten wird.

5. Verfahren nach Anspruch 4, **dadurch gekennzeichnet, dass** anschließend das Saugen in den Absaugkanal (42) beendet wird.

6. Verfahren nach Anspruch 4 und/oder 5, **dadurch gekennzeichnet, dass** der Absaugkanal (42) durch einen Luftvorhang (37) verschlossen wird.

7. Verfahren nach einem oder mehreren der Ansprüche 4 bis 6, **dadurch gekennzeichnet, dass** dann der Hüllmaterialstreifen (10) zur Formateinrichtung (19, 20) gefördert wird.

8. Vorrichtung zum Zuführen wenigstens eines Hüllmaterialstreifens (10) auf einem Förderweg zu einem Zuführelement (11), das den wenigstens einen Hüllmaterialstreifen (10) zu wenigstens einem Strang (12) aus rauchbarem Material oder Filtermaterial der tabakverarbeitenden Industrie zuführt, wobei ein den wenigstens einen Hüllmaterialstreifen (10) zerteilendes Trennelement (13) vorgesehen ist, und wobei ein Fixierelement (13, 14) vorgesehen ist, mittels dem ein Ende des zerteilten Hüllmaterialstreifens (10) fixierbar ist, **dadurch gekennzeichnet, dass** ein Absaugkanal (42) vorgesehen ist, der von dem Förderweg abzweigt.

9. Zuführvorrichtung nach Anspruch 8, **dadurch gekennzeichnet, dass** in dem Absaugkanal (42) wenigstens eine erste Luftdüse (34) vorgesehen ist.

10. Zuführvorrichtung nach Anspruch 8 und/oder 9, **dadurch gekennzeichnet, dass** wenigstens ein zweites Trennelement (35) vorgesehen ist.

11. Zuführvorrichtung nach Anspruch 10, **dadurch gekennzeichnet, dass** das zweite Trennelement (35) wenigstens eine zweite Luftdüse umfasst.

12. Zuführvorrichtung nach einem oder mehreren der Ansprüche 8 bis 11, **dadurch gekennzeichnet, dass** wenigstens eine dritte Luftdüse (36) zur Erzeugung eines Luftvorhangs (37) vorgesehen ist.

13. Zuführvorrichtung nach einem oder mehreren der Ansprüche 8 bis 12, **dadurch gekennzeichnet, dass** je Hüllmaterialstreifen (10) eine erste Luftdüse (34) und/oder ein erstes Trennelement (13) und/oder eine dritte Luftdüse (36) und/oder ein zweites Trennelement (35) vorgesehen ist.

14. Zuführvorrichtung nach einem oder mehreren der Ansprüche 8 bis 13, **dadurch gekennzeichnet, dass** das Fixierelement (13, 14) in dem ersten Trennelement (13) umfasst ist.

15. Zuführvorrichtung nach einem oder mehreren der Ansprüche 8 bis 14, **dadurch gekennzeichnet, dass** das Fixierelement (13, 14) stromaufwärts zum ersten Trennelement (13) angeordnet ist.

16. Strangmaschine, insbesondere Filterstrangmaschine oder Zigarettenstrangmaschine, mit wenigstens einer Zuführvorrichtung nach einem oder mehreren der Ansprüche 8 bis 15.

## Claims

1. A method of operating a machine for the tobacco-processing industry, at least one strip (10) of wrapping material, which is provided for wrapping a rod (12) of smokable material or filter material, being fixed in at least one predeterminable position (14) on its conveying path from a wrapping material strip supply (17) to a wrapping apparatus (19, 20) of the machine, in order then to be conveyed on from the predeterminable position (14), **characterised in that**, prior to fixing in the predeterminable position (14), the at least one wrapping material strip (10) is sucked into an extraction duct (42) which branches off from the conveying path.

2. A method according to claim 1, **characterised in that** the at least one wrapping material strip (10) is torn just upstream of the extraction duct (42).

3. A method according to claim 2, **characterised in that** tearing is performed by means of compressed air.

4. A method according to one or more of claims 1 to 3, **characterised in that** the at least one wrapping material strip (10) is cut.

5. A method according to claim 4, **characterised in that** suction into the extraction duct (42) is then terminated.

6. A method according to claim 4 and/or claim 5, **characterised in that** the extraction duct (42) is closed by an air curtain (37).

7. A method according to one or more of claims 4 to 6, **characterised in that** the wrapping material strip (10) is then conveyed to the wrapping apparatus (19, 20).

8. An apparatus for feeding at least one wrapping material strip (10) on a conveying path to a feed element (11), which feeds the at least one wrapping material strip (10) to at least one rod (12) of smokable material or filter material in the tobacco-processing industry, a separating element (13) being provided for dividing the at least one wrapping material strip (10), and a fixing element (13, 14) being provided by means of which one end of the divided wrapping material strip (10) may be fixed, **characterised in that** an extraction duct (42) is provided, which branches off from the conveying path.

9. A feed apparatus according to claim 8, **characterised in that** at least a first air jet (34) is provided in the extraction duct (42).

10. A feed apparatus according to claim 8 and/or claim 9, **characterised in that** at least a second separating element (35) is provided.

11. A feed apparatus according to claim 10, **characterised in that** the second separating element (35) comprises at least a second air jet.

12. A feed apparatus according to one or more of claims 8 to 11, **characterised in that** at least a third air jet (36) is provided for producing an air curtain (37).

13. A feed apparatus according to one or more of claims 8 to 12, **characterised in that** a first air jet (34) and/or a first separating element (13) and/or a third air jet (36) and/or a second separating element (35) is provided per wrapping material strip (10).

14. A feed apparatus according to one or more of claims 8 to 13, **characterised in that** the fixing element (13, 14) is included in the first separating element (13).

15. A feed apparatus according to one or more of claims 8 to 14, **characterised in that** the fixing element (13, 14) is arranged upstream of the first separating element (13).

16. A rod machine, in particular a filter rod machine or cigarette rod machine, having at least one feed apparatus according to one or more of claims 8 to 15.

## Revendications

1. Procédé d'exploitation d'une machine de l'industrie de transformation du tabac, selon lequel au moins une bande de matériau d'enveloppement (10), qui est prévue pour envelopper un boudin (12) de substance à fumer ou de matière pour filtre, est immobilisée, dans au moins une position prédéfinissable (14), sur son trajet de transport d'une réserve de bande de matériau d'enveloppement (17) à une structure de mise au format (19, 20) de la machine, pour être ensuite avancée plus loin à partir de la position prédéfinissable (14), **caractérisé en ce qu'**avant l'immobilisation dans la position prédéfinissable (14), la au moins une bande de matériau d'enveloppement (10) est aspirée dans un canal d'aspiration (42), qui est en dérivation sur le trajet de transport.

2. Procédé selon la revendication 1, **caractérisé en ce que** la au moins une bande de matériau d'enveloppement (10) est déchirée peu avant le canal d'aspiration (42).

3. Procédé selon la revendication 2, **caractérisé en ce que** le déchirement se fait au moyen d'air comprimé.

4. Procédé selon une ou plusieurs des revendications 1 à 3, **caractérisé en ce que** la au moins une bande de matériau d'enveloppement (10) est coupée.

5. Procédé selon la revendication 4, **caractérisé en ce qu'**il est ensuite mis fin à l'aspiration dans le canal d'aspiration (42).

6. Procédé selon la revendication 4 et/ou 5, **caractérisé en ce que** le canal d'aspiration (42) est obturé par un rideau d'air (37).

7. Procédé selon une ou plusieurs des revendications 4 à 6, **caractérisé en ce que** la bande de matériau d'enveloppement (10) est ensuite transportée jusqu'à la structure de mise au format (19, 20).

8. Dispositif pour amener au moins une bande de matériau d'enveloppement (10), sur un trajet de transport, à un élément d'amenée (11), qui amène la au moins une bande de matériau d'enveloppement (10) à au moins un boudin (12) de substance à fumer ou de matière à filtre de l'industrie de transformation du tabac, un élément de sectionnement (13), qui détache la au moins une bande de matériau d'enveloppement (10), étant prévu et un élément d'immobilisation (13, 14) étant prévu, au moyen duquel une extrémité de la bande de matériau d'enveloppement détachée (10) peut être immobilisée, **caractérisé en ce qu'**il est prévu un canal d'aspiration (42), qui est en dérivation sur le trajet de transport.

9. Dispositif d'amenée selon la revendication 8, **caractérisé en ce qu'**au moins une première buse d'air (34) est prévue dans le canal d'aspiration (42).

10. Dispositif d'amenée selon la revendication 8 et/ou 9, **caractérisé en ce qu'**il est prévu au moins un deuxième élément de sectionnement (35).

11. Dispositif d'amenée selon la revendication 10, **caractérisé en ce que** le deuxième élément de sectionnement (35) comprend au moins une deuxième buse d'air.

12. Dispositif d'amenée selon une ou plusieurs des revendications 8 à 11, **caractérisé en ce qu'**il est prévu au moins une troisième buse d'air (36) destinée à engendrer un rideau d'air (37).

13. Dispositif d'amenée selon une ou plusieurs des revendications 8 à 12, **caractérisé en ce que**, pour chaque bande de matériau d'enveloppement (10), il est prévu une première buse d'air (34) et/ou un premier élément de sectionnement (13) et/ou une troisième buse d'air (36) et/ou un deuxième élément de sectionnement (35).

14. Dispositif d'amenée selon une ou plusieurs des revendications 8 à 13, **caractérisé en ce que** l'élément d'immobilisation (13, 14) est inclus dans le premier élément de sectionnement (13).

15. Dispositif d'amenée selon une ou plusieurs des revendications 8 à 14, **caractérisé en ce que** l'élément d'immobilisation (13, 14) est disposé en amont du premier élément de sectionnement (13).

16. Machine de formation de boudins, en particulier machine de formation de boudins de filtres ou machine de formation de boudins de cigarettes, comportant au moins un dispositif d'amenée selon une ou plusieurs des revendications 8 à 15.
